# EUROPÄISCHE PATENTSCHRIFT

(11) **EP 0 329 113 B1**
(45) Veröffentlichungstag und Bekanntmachung des Hinweises auf die Patenterteilung: **26.08.1992**
(21) Anmeldenummer: 89102606.4
(22) Anmeldetag: 15.02.1989
(51) Int. Cl.: D06F 39/02

(54) **Dosierspeicher zur Aufnahme und Abgabe einer Wäschebehandlungsflüssigkeit**
Dosing container for receiving and dispensing a laundry treatment liquid
Conteneur-doseur pour retenir et distribuer un liquide de traitement pour le linge

(30) Priorität: 15.02.1988 DE 3804667
(43) Veröffentlichungstag der Anmeldung: 23.08.1989
(73) Patentinhaber: Henkel Kommanditgesellschaft auf Aktien, 40191 Düsseldorf (DE)
(72) Erfinder: Bücheler, Herbert, D-4006 Erkrath (DE); Kittscher, Peter, D-4044 Kaarst 2 (DE); Weltgen, Paul-Otto, D-4010 Hilden (DE)
(74) Vertreter: Rieder, Hans-Joachim, Dr.

(56) Entgegenhaltungen:
- EP-A- 0 248 341
- DE-U- 8 509 898
- US-A- 3 399 806
- US-A- 3 620 054
- US-A- 4 118 957

## Beschreibung

Die Erfindung betrifft einen Dosierspeicher gemäß Gattungsbegriff des Hauptanspruches.

Ein derartiger Dosierspeicher ist aus der EP-A O 248 341 bekannt. Bei dem dortigen Dosierspeicher sind die Einfüll-/Abgabeöffnungen im flachen, großflächigen Bodenbereich des Deckels ausgebildet. Dabei besteht aber die Gefahr, daß während des Einsatzes des Dosierspeichers Wäschestücke in Kontakt mit den Öffnungen gelangen können und diese zusetzen, so daß die Abgabe der Wäschebehandlungsflüssigkeit je Zeiteinheit sehr ungleichmäßig sein kann. Zudem kann die beim Befüllen aus den Öffnungen austretende Luft den Befüllungsvorgang beeinträchtigen. Ferner ist die Stabilität im Deckelbereich nicht sehr hoch.

Bei anderen bekannten Lösungen (US-PS 3 399 806) sind die Öffnungen als im Bodenbereich vorgesehene Fenster in der Mantelwand eines Einsatzes gestaltet. Vorteilhaft an diesen Lösungen ist, daß sie sich praktisch vollkommen entleeren. Je nachdem wie der Speicherkörper schrägliegt, erfolgt das Auslaufen der Flüssigkeit jedoch meist ähnlich dem Ausgießen aus einer Flasche. In genauer Überkopfstellung wird das gleichmäßige Auslaufen stark durch die eintretende Luft gestört. Das Einlaufen von Wasser durch dieselben Öffnungen, welches Wasser - wie gefunden wurde - einen günstigen Verdünnungs- und Ausspüleffekt bringt, stört den gleichmäßigen Ausfluß noch stärker. Derselbe Störeffekt, der beim Einlaufen von Wasser in die zylindrische, halsförmige Vertiefung und durch die Fenster auftritt, liegt auch vor, wenn man diesen Dosierspeicher durch die Öffnungen hindurch füllt, z.B. für eine Zweitbenutzung. Man hat bereits versucht, diese Nachteile zu verbessern durch eine Unterteilung in Auslauf- und Einfüllöffnungen (DE-GM 85 09 898) wobei mindestens eine Einfüllöffnung und mehrere Auslaßöffnungen vorgesehen sein sollen. Im speziellen wird dabei einerseits ein Dosierspeicherbehälter vorgeschlagen, der eine Einfüllöffnung besitzt, die mit einem Deckel verschließbar ist, der die Auslaßöffnungen aufweist. Diese Version hat den Nachteil, daß die Auslaßöffnungen nicht vertieft liegen, also leicht von einem Wäschestück überspannt werden können, was ebenfalls die Abgabe pro Zeit sehr verfälschen kann. Bei einer anderen Lösungsvariante der zitierten Gebrauchsmusterschrift ist dieser Nachteil vermieden dadurch, daß ein dem Speicherbehälter fest zugeordneter Einfülltrichter als zentralgerichtetes Rohr vorgesehen ist, das im unteren Bereich die Einfüllöffnungen besitzt und innerhalb der Trichterwand nahe des oberen Trichterrandes die Auslaßöffnungen aufweist. Bezüglich dieser Version wurde durch umfangreiche Versuche gefunden, daß die Unterscheidung zwischen Einfüllöffnung und Auslaßöffnungen auf einem Tatsachenirrtum beruht: Die Wäschebehandlungsflüssigkeit läuft zunächst vordergründig aus den Einfüllöffnungen aus, wenn der Dosierspeicher sich in die Wäsche eingebettet innerhalb der Waschmaschinentrommel oder dergleichen umwälzt. Das führt angesichts der speziellen vorgesehenen Lösung mit dem zentralgerichteten Trichterrohr sogar zu einer maximal verungleichmäßigten Abgabe der Wäschebehandlungsflüssigkeit derart, daß am Anfang die pro Zeiteinheit ausfließende Menge ein Vielfaches desjenigen beträgt, was aus dem Dosierspeicher noch ausläuft, wenn in Überkopf-Stellung des Dosierspeichers der Flüssigkeitsspiegel des Inhaltes das Niveau der Einfüllöffnungen unterschreitet. Auch tritt der Nachteil auf, daß wiederum die Abgabe der Flüssigkeit ähnlich dem Ausgießen aus einem normalen Flaschenhals erfolgt. Ferner ist das Einfüllen und Einlaufen von Flüssigkeit nicht optimal. Beim Eingießen tritt leicht ein Verspritzen von Flüssigkeit auf. Für Einlaufen von Wasser zwecks Ausspülens des Speichers liegen die Einfüllöffnungen zu zentral.

Aufgabe der vorliegenden Erfindung ist es, einen gattungsgemäßen Dosierspeicher so auszubilden, daß neben dem Vorteil einer möglichst gleichmäßigen Mengenabgabe in verbesserter Flächenverteilung einerseits der Einlauf von Flüssigkeit optimiert ist, sei es zum Eingießen der Wäschebehandlungsflüssigkeit und/oder Einlaufen von Wasser beim Arbeitsprozeß, und andererseits ein Restanslauf der Wäschebehandlungsflüssigkeit durch optimale Speicherlage begünstegt wird.

Erreicht izt dies durch die im Hauptanspruch angegebenen Erfindung. Die Unteransprüche stellen vorteilhafte Weiterbildungen dar.

Zufolge dieser Ausgestaltung ist ein Dosierspeicher zur Aufnahme und Abgabe einer Wäschebehandlungsflüssigkeit in einer Waschmaschine oder dergleichen gegeben, bei dem nebeneinem günstigen Einfüllen /Einlaufen durch die Öffnungen auch eine zeitlich gleichmäßige Abgabe stattfindet und zwar in günstiger Flächenverteilung. Die zentrale Erhöhung vermeidet eine völlig freie geradlinige Verbindung zwischen den Öffnungen. Sie vermeidet nicht nur das Verschließen der Öffnungen durch Wäschestücke sondern begünstigt auch die Flüssigkeitverteilung bei der Umwälzbewegung während des Arbeitsablaufs. Ohne Beeinträchtigung der Einfüllvorteile kann über die Bemaßung der Öffnungen sogar noch gut die Abgabedosierung angepaßt werden. Die kuppelförmige Erhöhung begünstigt auch das Einfüllen; die Erhöhung bewirkt durch Ablaufen der Flüssigkeit eine Verteilung und fördert ein laminares, wirbelfreies Einlaufen. Durch die steil auslaufende Form der Kuppel fließt die Flüssigkeit wirbelfrei von der Kuppel ab, so daß Öffnungen nach außen nie gänzlich mit Produkt gefüllt sind und dort Luft austreten kann. Diese Fließbewegung der Flüssigkeit zu den Löchern optimiert den Flüssigkeitsdurchtritt derart, daß insbesondere keine Spritzer, Blasenbildung oder dergleichen auftreten. Auch ergibt sich der Vorteil, daß die Gefahr einer Überfüllung außerordentlich gering ist. Man erkennt rechtzeitig, daß sich der Flüssigkeitsspiegel jetzt der Höhe des Bodenbereiches nähert. Die kuppelförmige Gestalt der Erhöhung dient der Vergleichmäßigung der Rollbewegung in der Waschmaschine oder dergleichen, was auch zur Vergleichmäßigung der Abgabemenge beiträgt. Der in der Kuppelhöhlung etwa zunächst verbleibende Rest stellt mit seinem Gewicht einen Orientierungs parameter dar, um die optimale Speicherlage für den Restauslauf zu begünstigen. Insgesamt bietet diese Form aber auch diejenige der optimalen Stabilität des Speicherkörpers gegen Verformungen bei Belastungen durch die Wäschestücke bzw. Fliehkraft; selbst aus relativ dünnem Kunststoffmaterial gefertigte Dosierspeicher können aufgrund ihrer entsprechenden Gestalt relativ hohen Belastungen standhalten. Dabei kann, wenn Rinne und Kuppel an einem gesonderten Deckelteil vorgesehen sind, der übrige Behälterbereich sogar noch verformbar sein, sei es durch Druck in der Hand oder sogar verformbar unter den Arbeitsbelastungen innerhalb der Waschmaschine oder dergleichen. Die Tatsache, daß er Kuppelscheitel den Rinnenrand überragt, ist abgabetechnisch günstig; dies vor allem für ein Abrollen.

Weitere Vorteile und Einzelheiten ergeben sich anhand der nachstehenden Beschreibung eines Ausführungsbeispieles der Erfindung, dargestellt in der Zeichnung: Es zeigen
Fig. 1 den Dosierspeicher in Ansicht,
Fig. 2 eine Draufsicht hierzu,
Fig. 3 einen Schnitt gemäß Linie III-III der Fig. 1,
Fig. 4 einen Halbschnitt durch eine leicht veränderte Form des Deckels.

Der Dosierspeicher besitzt den Speicherbehälter 1. Dieser weist die Öffnungen 2 auf, welche im Bodenbereich 3 einer querschnittsgleich durchlaufenden Ringrinne 4 angeordnet sind. Die Ringrinne 4 erstreckt sich konzentrisch zu einer kuppelförmigen Erhöhung 5. Der Kuppelscheitel 5′ dieser kuppelförmigen Erhöhung überragt dabei den Rinnenscheitelrand 3′. Rinne und Kuppel sind an einem auf den Speicherkörper 1 aufgeklipsten Deckel 1′ vorgesehen. Zum Aufklipsen dienen die in Fig. 3 dargestellten Rastvorsprünge 6 am Topfrand 7 des Deckels 1′ in Zusammenarbeit mit Gegenvorsprüngen 6′ an einer kragenförmig umlaufenden Stufe 8 des Behälterteiles 1.

Der Dosierspeicherbehälter besitzt darüber hinaus die Maßmarkierungen 10.

Im Ausführungsbeispiel ist der Speicherbehälter 1 im wesentlichen als Kugel gestaltet. Die Deckelaufsatzfuge 11 für das Teil 1′ sitzt dabei oberhalb des Kugelmittelpunktes KM. Sie erstreckt sich in einer Sekantenebene zu dieser Kugel. Ebenfalls auf einer solchen Sekantenebene liegt der Bodenbereich der Rinne.

Anzahl und Bemessung des Öffnungen 2 richten sich einerseitsnach der Konsistenz der Wäschebehandlungsflüssigkeit z.B. Flüssigwaschmittel und andererseits im wesentlichen nach der vorgesehenen Abgabemenge pro Zeit. Über die Größe der Rinne, insbesondere deren Querschnitt können dann die Bedingungen für den Einfüllvorgang angepaßt werden, oder man sieht vor, daß der Deckel zum Einfüllen abgenommen wird, was natürlich das schnellste Einfüllen ermöglicht.

Bei der Lösung nach Fig. 4 ist der Deckel 1′ mit einem Rinnenscheitelrand 3a ausgestattet, der in relativ großer, fast gleichförmiger - dem lichten Maß der Rinne 4 vergleichbarer - Krümmung von der Mantelfläche des Speichers durchläuft bis in den mit den Öffnungen 2 ausgestatteten Bodenbereich. Dies bringt mit dem Übergangsbereich U selbst dann noch ein gutes Abrollen, wenn der Kuppelscheitel 5˝ den Scheitelrand 3a abweichend von einem Dosierspeicher nach Anspruch 1 nicht überragt. Das bringt andererseits auch wieder vergrößerte Weglaufflächen für die Wäschebehandlungsflüssigkeit nach deren Durchtritt durch die Öffnungen 2. Diese erstrekken sich an der Rinnenaußenseite bis auf ein höheres Niveau N als auf der dem Kuppelscheitel 5′, 5˝ zugekehrten Innenseite. Aufgesetzt sein kann der Deckel mit dem stabilisierenden Kragen 12.

## Patentansprüche

1. Dosierspeicher zur Aufnahme einer Wäschebehandlungsflüssigkeit und Abgabe derselben in einer Waschmaschine oder dergleichen während seiner freien Bewegung in der Wäsche, mit im Bodenbereich einer Vertiefung des Speicherbehälters liegenden Öffnungen zum Einfüllen/Ausfließen der Wäschebehandlungsflüssigkeit, dadurch gekennzeichnet, daß die Vertiefung als eine sich um eine Erhöhung (5) erstreckende Rinne (3) gestaltet ist und der Scheitel (5) der Erhöhung den Rinnenscheitelrand (3) überragt.

2. Dosierspeicher nach Anspruch 1, dadurch gekennzeichnet, daß die Erhöhung kuppelförmig gestaltet ist.

3. Dosierspeicher nach einem oder mehreren der vorhergehenden Ansprüche, dadurch gekennzeichnet, daß die Rinne (3) als querschnittsgleich durchlaufende Ringrinne gestaltet ist.

4. Dosierspeicher nach einem oder mehreren der vorhergehenden Ansprüche, dadurch gekennzeichnet, daß die Rinne (3) auf einer Sekantenebene des ansonsten im wesentlichen kugelförmig gestalteten Speicherbehälters (1) liegt.

5. Dosierspeicher nach einem oder mehreren der vorhergehenden Ansprüche, dadurch gekennzeichnet, daß Rinne (3) und kuppelförmige Erhöhung (5) an einem auf den Speicherbehälter (1) aufgeklipsten Deckel (1′) vorgesehen sind.

6. Dosierspeicher nach Anspruch 5, dadurch gekennzeichnet, daß der Deckel stufenlos an die Kugelmantelfläche des Speicherbehälters (1) anschließt.

7. Dosierspeicher nach einem oder mehreren der vorhergehenden Ansprüche, dadurch gekennzeichnet, daß die Deckelaufsatzfuge (11) oberhalb des Kugelmittelpunktes des Speicherbehälters (1) liegt.

8. Dosierspeicher nach einem oder mehreren der vorhergehenden Ansprüche, dadurch gekennzeichnet, daß der Rinnenquerschnitt etwa gleich/kleiner ist als der Querschnitt des außenseitig der Rinne (4) liegenden, den Scheitelrand (3a) bildenden Übergangsabschnitts (U) in die Speicherbehälter-Mantelwand.

9. Dosierspeicher nach einem oder mehreren der vorhergehenden Ansprüche, dadurch gekennzeichnet, daß die Gesamt-Fläche aller Öffnungen (2) etwa gleichgroß ist wie diejenige der kuppelförmigen Erhöhung (Öffnungen ca. 25cm², Kuppel ca. 23cm²).

10. Dosierspeicher nach einem oder mehreren der vorhergehenden Ansprüche, dadurch gekennzeichnet, daß die Randkante der kuppelförmigen Erhöhung direkt am Öffnungsrand liegt.

11. Dosierspeicher nach einem oder mehreren der vorhergehenden Ansprüche, dadurch gekennzeichnet, daß der Rand jeder Öffnung (2) außen höher liegt (Niveau N) als innen, wo die kuppelförmige Erhöhung ansetzt.

## Claims

1. Metering storage device for the reception of a laundry treatment liquid and the delivery thereof in a washing machine or the like during its free movement in the laundry, with openings lying in the base region of a depression of the storage container for the inflow/outflow of the laundry treatment liquid, characterised thereby, that the depression is structured as a groove (3) extending around a protrusion (5) and the crest (5′) of the protrusion projects over the groove rim crest (3′).

2. Metering storage device according to claim 1, characterised thereby, that the protrusion is structured to be dome-shaped.

3. Metering storage device according to one or more of the preceding claims, characterised thereby, that the groove (3) is structured as annular groove of continuously uniform cross-section.

4. Metering storage device according to one or more of the preceding claims, characterised thereby, that the groove (3) lies on a secant plane of the storage container (1) otherwise structured to be substantially spherical.

5. Metering storage device according to one or more of the preceding claims, characterised thereby, that the groove (3) and the dome-shaped protrusion (5) are provided at a lid (1′) clipped onto the storage container (1).

6. Metering storage device according to claim 5, characterised thereby, that the lid steplessly adjoins the spherical shell surface of the storage container (1).

7. Metering storage device according to one or more of the preceding claims, characterised thereby, that the lid attachment joint lies above the centre of the sphere of the storage container (1).

8. Metering storage device according to one or more of the preceding claims, characterised thereby, that the cross-section of the groove is about equal to or smaller than the cross-section of the transition portion (U), which lies outside the groove (4) and forms the rim crest (3a) into the storage container casing wall.

9. Metering storage device according to one or more of the preceding claims, characterised thereby, that the total area of all openings (2) is about equally great as that of the dome-shaped protrusion (openings about 25 square centimetres, dome about 23 square centimetres).

10. Metering storage device according to one or more of the preceding claims, characterised thereby, that the rim edge of the dome-shaped protrusion lies directly against the opening rim.

11. Metering storage device according to one or more of the preceding claims, characterised thereby, that the rim of each opening (2) lies higher outwardly (surface level N) than inwardly where the dome-shaped protrusion starts.

## Revendications

1.- Réservoir-doseur adapté pour contenir un liquide de traitement de linge et distribuer celui-ci à l'intérieur d'une machine à laver ou similaire pendant son mouvement libre dans le linge, ce réservoir-doseur étant pourvu d'ouvertures dans la zone de fond d'un creux qu'il comporte pour le remplissage et l'écoulement du liquide de traitement de linge, caractérisé par le fait que le creux est réalisé sous la forme d'une rigole (4) entourant une surélévation (5) et que le sommet (5′) de cette surélévation dépasse en hauteur le bord de sommet (3′) de la rigole (4).

2.- Réservoir-doseur selon la revendication 1, caractérisé par le fait que la surélévation a une forme de coupole.

3.- Réservoir-doseur selon l'une ou l'autre des revendications 1 ou 2, caractérisé par le fait que la rigole (4) est réalisée sous la forme d'un canal annulaire continu de section transversale constante.

4.- Réservoir-doseur selon l'une quelconque des revendications 1 à 3, caractérisé par le fait que la rigole (4) est située sur un niveau de sécante du réservoir-doseur (1) qui a par ailleurs une forme sensiblement sphérique.

5.- Réservoir-doseur selon l'une quelconque des revendications 1 à 4, caractérisé par le fait que la rigole (4) et la surélévation (5) en forme de coupole sont prévus sur un couvercle (1′) enclenché sur le réservoir-doseur (1).

6.- Réservoir-doseur selon la revendication 5, caractérisé par le fait que le couvercle fait progressivement suite à la surface latérale de la partie sphérique du réservoir-doseur (1).

7.- Réservoir-doseur selon l'une quelconque des revendications 1 à 6, caractérisé par le fait que le joint de garniture du couvercle (11) est situé au-dessus du point médian de la partie sphérique du réservoir-doseur (1).

8.- Réservoir-doseur selon l'une quelconque des revendications 1 à 7, caractérisé par le fait que la section transversale de la rigole est à peu près égale ou inférieure à la section transversale de la zone de franchissement (U) située à l'extérieur de cette rigole (4) et retient celle-ci à la surface latérale du réservoir-doseur en constituant le bord de sommet (3a).

9.- Réservoir-doseur selon l'une quelconque des revendications 1 à 8, caractérisé par le fait que la surface totale de l'ensemble des ouvertures (2) a à peu près la même valeur que celle de la surélévation en forme de coupole (ouvertures environ 25cm², coupole environ 23cm²).

10.- Réservoir-doseur selon l'une quelconque des revendications 1 à 9, caractérisé par le fait que l'arête du bord de la surélévation en forme de coupole est située directement sur le bord de chaque ouverture.

11.- Réservoir-doseur selon l'une quelconque des revendications 1 à 10, caractérisé par le fait que le bord extérieur de chaque ouverture (2) est situé plus haut vers l'extérieur (niveau N) que celui de chaque bord intérieur où commence la surélévation en forme de coupole.
